# EUROPÄISCHE PATENTANMELDUNG

(11) **EP 4 610 008 A1**
(43) Veröffentlichungstag der Anmeldung: **03.09.2025**
(21) Anmeldenummer: 25160723.0
(22) Anmeldetag: 27.02.2025
(51) Int. Cl.: B27D 5/00

(54) **VORRICHTUNG ZUM ANBRINGEN EINES KANTENBANDES UND VERFAHREN ZUR VERARBEITUNG EINES SOLCHEN**

(30) Priorität: 28.02.2024 DE 202024100948 U
(71) Anmelder: IMA Schelling Deutschland GmbH, 32312 Lübbecke (DE)
(72) Erfinder: Schäpsmeier, Frank, 32609 Hüllhorst (DE)
(74) Vertreter: Schober, Mirko

(57) **Zusammenfassung**

Die Vorrichtung (3) zum Anbringen eines Kantenbandes (2) an die Schmalseiten (11) von plattenförmigen Werkstücken (1) ist aus Holz oder Holzersatzstoff vorgesehen. Die Vorrichtung (3) umfasst eine Kantenbandzuführeinrichtung, die ein Kantenband (2) über eine Zuführstrecke (12) in Richtung eines Werkstücks (1) bis zu einem Fügebereich (F) transportiert, in welchem das Kantenband (2) an das Werkstuck (1) gefügt wird. Ferner umfasst die Vorrichtung (3) eine Formeinrichtung (5), welche ein Formgebungselement (5a), insbesondere einen Formstab, aufweist und dazu ausgelegt ist, dem Kantenband (2) eine im Querschnitt zu seiner Längserstreckungsrichtung betrachtet von der ebenen Form abweichende, insbesondere gewölbte, Form zu verleihen. Die Formeinrichtung (5) ist mit einer Druckluftzufuhr (8) verbunden, die heiße Druckluft bereitstellt. Die Formeinrichtung (5) umfasst wenigstens ein Druckluftleitungsmittel, welches die zugeführte heiße Druckluft in das Formgebungselement (5a) führt. Das Formgebungselement (5a) verfügt über Luftaustrittsöffnungen, über welche die in das Formgebungselement (5a) hineingeführt heiße Druckluft aus den Formgebungselement (5a) austreten kann.

## Beschreibung

Die Erfindung betrifft eine Vorrichtung zum Anbringen eines Kantenbandes nach dem Oberbegriff des Anspruchs 1 sowie ein Verfahren zur Verarbeitung eines Kantenbandes.

Grundsätzlich werden Kantenbänder an Schmalseiten von Platten aus Holz oder Holzersatzstoffen mit entsprechenden Vorrichtungen angebracht. Dazu wird ein Kantenband von einer Rolle abgeholt und gegen die Schmalseite eines Werkstücks gefahren und mit diesem gefügt.

In der Regel sind Kantenbänder ebene flächige Gebilde, die auf eine ebene, flächige Schmalseite eines Werkstücks gefügt werden. Es kommt aber auch vor, dass die Oberflächen von Schmalseiten andere Formen aufweisen. Beispielsweise können, wie in den Querschnitten der Figuren 1 und 2 dargestellt, die Schmalseiten 11 auch konvexe oder wie hier konkave Formen aufweisen. Die Vorderseite der Schmalseite wird hier mit L2 bezeichnet, der Boden der hier konkaven Vertiefung wird durch die Linie L1 angedeutet. Soll nun ein solches Werkstück 1 mit einem Kantenband versehen sein, muss dieses parallel zur Richtung X an das Werkstück 1 herangeführt werden. Da das Kantenband prinzipiell im Ausgangszustand eine ebene Gestalt hat, muss dies so umgeformt werden, dass es in die Kontur 11 formschlüssig eingepasst werden kann, wie dies in Figur 2 angedeutet ist, das Kantenband 2 ist im Bereich 11 mit dem Werkstück 1 verbunden.

Hierzu kommen in der Regel Formstäbe zum Einsatz, das sind Teile der Vorrichtungen zum Anbringen von Kantenbändern, mit deren Hilfe ein Kantenband in seinem Querschnitt zur Längserstreckung umgeformt wird. Dazu wird üblicherweise das Kantenband erwärmt und mit dem Formstab in Kontakt gebracht, sodass sich dann beispielsweise eine Kontur ergibt, wie man sie in Figur 2 erkennen kann.

Figur 3 zeigt einen grundsätzlichen Aufbau einer entsprechenden Vorrichtung 3. Man erkennt hier eine Kettenbahn 4, auf der ein Werkstück 1 in Richtung des Pfeils P (Richtung X) transportiert wird. Ein Kantenband 2 wird dann an das Werkstück 1 herangefahren und im Bereich D mittels einer Formeinrichtung 5 entsprechend umgeformt. Anschließend erfolgt das Fügen des so umgeformten Kantenbandes an die Schmalseite des Werkstücks 1 im Bereich L1, L2. Üblicherweise wird das Kantenband durch Aktivieren oder Auftragen von Klebstoff haftbar gemacht und dann über eine Andruckrolle 6 oder/und Andruckschuhe 7 gegen das Werkstück 1 gedrückt.

Bei dieser genannten Vorgehensweise finden naturgemäß Relativbewegungen statt, weil das Kantenband 2 dem Prozess über eine Zuführeinrichtung zugeführt werden muss, sich also bewegt, genauso wie das Werkstück 1. Führt man das sich bewegende Kantenband 2 allerdings an einem Formstab bzw. einer Formeinrichtung 5 vorbei, so kommt es beim Umformen des Kantenbandes 2 unweigerlich zum Kontakt zwischen Formeinrichtung 5 und der Dekorseite bzw. der beim fertigen Werkstück 1 außen liegenden Sichtseite des Kantenbandes 2. Durch Kontakt mit Relativbewegungen entstehen auf dieser Seite des Kantenbandes 2 Druck- oder Schleifspuren, die insgesamt die Qualität der Dekorseite verringern.

Aufgabe der vorliegenden Erfindung ist es daher, eine Vorrichtung der eingangs genannten Art sowie ein Verfahren anzugeben, mit denen umgeformte Kantenbänder insbesondere auf deren Dekorseite weitgehend ohne Schleifspuren o. ä. auf die Schmalseite des Werkstücks 1 gefügt werden können. Gelöst wird diese Aufgabe durch eine Vorrichtung zum Anbringen eines Kantenbandes mit den Merkmalen des Anspruchs 1 und ein Verfahren mit den Merkmalen des Anspruchs 6. Vorteilhafte Ausführungsformen finden sich in den abhängigen Ansprüchen.

Erfindungsgemäß ist eine Vorrichtung zum Anbringen eines Kantenbandes an die Schmalseiten von plattenförmigen Werkstücken aus Holz oder Holzersatzstoff vorgesehen. Die Vorrichtung umfasst eine Kantenbandzuführeinrichtung, die ein Kantenband über eine Zuführstrecke in Richtung eines Werkstücks bis zu einem Fügebereich transportiert, in welchem das Kantenband an das Werkstuck gefügt wird. Die Zuführstrecke kann über den gesamten Bereich von einem Kantenvorrat bis hin zu einem Fügebereich, an welchem das Kantenband dann gegen die Schmalseite des Werkstücks gedrückt wird, reichen. Ferner umfasst die erfindungsgemäße Vorrichtung eine Formeinrichtung, welche ein Formgebungselement, insbesondere einen Formstab, aufweist und dazu ausgelegt ist, dem Kantenband eine im Querschnitt zu seiner Längserstreckungsrichtung betrachtet von der ebenen Form abweichende, insbesondere gewölbte, Form zu verleihen. Dadurch ist es möglich, auch sogenannte Softformingkanten an Werkstücken auszubilden, bei denen die Form der Schmalseite nicht mehr die Form einer Ebene hat, sondern beispielsweise konkave oder konvexe Abschnitte aufweist. Erfindungsgemäß ist nun vorgesehen, dass die Formeinrichtung mit einer Druckluftzufuhr verbunden ist. Diese Druckluftzufuhr stellt heiße Druckluft bereit. Unter heißer Druckluft wird Druckluft mit einer Temperatur verstanden, die geeignet ist, das entsprechende Material des jeweils verwendeten Kantenbandes formbar, zum Beispiel elastisch oder ggf. auch plastisch verformbar, zu machen. Die Temperatur sollte bevorzugt nur so hoch sein, dass beim verwendeten Material des Kantenbandes, üblicherweise einem Kunststoff, die Schmelzgrenze noch nicht erreicht wird. Die Formeinrichtung umfasst weiter wenigstens ein Druckluftleitungsmittel, welches die zugeführte heiße Druckluft in das Formgebungselement führt. Das Formgebungselement selbst verfügt über Luftaustrittsöffnungen, über welche die in das Formgebungselement hineingeführte heiße Druckluft aus dem Formgebungselement austreten kann.

Die Erfindung weist eine ganze Reihe von Vorteilen auf. Durch die erfindungsgemäße Maßnahme, wonach das Formgebungselement mit Luftaustrittsöffnungen versehen ist, wird nicht nur das Formgebungselement selbst durch die eintretende heiße Druckluft erwärmt, sondern es bildet sich durch den Austritt der heißen Druckluft außen um das Formgebungselement herum ein Luftpolster aus. Wird nun ein an sich ebenes Kantenband an der Formgebungseinrichtung vorbeigeführt, sorgt bereits das Luftpolster, welches durch die heiße Druckluft entsteht, dafür, dass kein oder so gut wie kein Kontakt vom Kantenband auf seiner Dekorseite mit dem Formgebungselement selbst erfolgt, sondern das Kantenband im Wesentlichen durch Anströmen mit der heißen Druckluft erwärmt und dadurch verformbar gemacht wird. Die Erwärmung durch die erfindungsgemäße Formeinrichtung ist aufgrund der austretenden heißen Druckluft besonders effektiv und eignet sich insbesondere auch für Kantenbänder mit größerer Dicke. So hat sich gezeigt, dass mit der erfindungsgemäßen Lösung ohne weiteres Kantenbänder aus Kunststoff wie beispielsweise Polypropylen oder ABS mit Stärken von bis zu 1 mm umgeformt und an das entsprechende Werkstück angebracht werden können. Ein weiterer Vorteil durch das effektivere Erwärmen des Kantenbandes ist, dass ein bereits auf der Fügeseite aufgetragener und erwärmter Schmelzkleber oder eine beispielsweise durch Laserstrahlung oder Heißluft angeschmolzene Fügeseite des Kantenbandes aufgrund des Wärmeleitungseffektes durch das Kantenband hindurch länger warmgehalten wird.

Hier kommt es also aufgrund des Druckluftpolsters zu minimalem Kontakt zwischen dem Formgebungselement einerseits und dem Kantenband auf der Dekorseite andererseits. Hierdurch wird die Dekorseite selbst beim Vorgang des Umformens nicht beschädigt, insbesondere entstehen keine Druck- oder Schleifspuren auf der Dekorseite beim Transport durch die erfindungsgemäße Vorrichtung.

Nach einer bevorzugten Ausführungsform der vorliegenden Erfindung ist vorgesehen, dass die Formeinrichtung entlang der Zuführstrecke so positioniert ist, dass ein entlang der Zuführstrecke transportiertes Kantenband in den Wirkbereich der Formeinrichtung gelangt. Der Wirkbereich der Formeinrichtung wird als derjenige Bereich angesehen, in welchem die heiße Druckluft dafür sorgt, dass das an der Formeinrichtung vorbeigeführte Kantenband verformbar wird. Dabei kann der Wirkbereich der Formeinrichtung bis zum oder bis kurz vor den Fügebereich reichen. Im Fügebereich ist in der Regel dann ein Andruckelement in Gestalt einer Andruckrolle oder eines Andruckschuhs vorgesehen.

Das Formgebungselement weist bevorzugt eine Außenkontur auf, die einer Negativform einer dem Kantenband zu verleihenden Kontur entspricht. Die dann über die Öffnungen austretende heiße Druckluft verteilt sich entsprechend um die Außenkontur des Formgebungselements herum so, dass das Luftpolster eine entsprechende oder kongruente Außenkontur erhält, an der das Kantenband dann entsprechend der Vorgaben umgeformt werden kann. Dazu kann nach einer weiteren vorteilhaften Ausführungsform der vorliegenden Erfindung insbesondere vorgesehen sein, dass die Luftaustrittsöffnungen wenigstens auf der der Zuführstrecke zugewandten Seite des Formgebungselements vorhanden sind. Natürlich können Luftaustrittsöffnungen auch an anderer Stelle vorhanden sein, wichtig ist allerdings, dass sich das durch die heiße Druckluft erzeugte Luftpolster zwischen dem Formgebungselement und dem Kantenband ausbildet.

Prinzipiell läuft das Verfahren für die Verarbeitung eines Kantenbandes in der erfindungsgemäßen Vorrichtung wie folgt ab:
a. es wird ein Kantenband bereitgestellt; hierbei kann es sich um ein von der Rolle abgewickeltes Kantenband oder um einen bereits abgelängten Kantenstreifen handeln;
b. das Kantenband wird entlang der Zuführstrecke in Richtung des Werkstücks oder Fügebereich transportiert;
c. das Kantenband wird entlang der Zuführstrecke mit der oben beschriebenen Formeinrichtung durch Einleiten von heißer Druckluft erwärmt und umgeformt. Dies geschieht bevorzugt, indem das Kantenband im Bereich der Zuführstrecke durch den Wirkbereich der Formeinrichtung transportiert und dabei mit aus den Öffnungen des Formgebungselements austretender heißer Druckluft erwärmt und an die - bevorzugt konkav - profilierte Schmalseite des zu bekantenden Werkstücks herangeführt wird;
d. das so durch Heißluft erwärmte Kantenband wird dann an die Schmalseite des Werkstücks gefügt, beispielsweise indem eine Andruckrolle und/oder ein Andruckschuh das Kantenband gegen die Schmalseite drückt.

Befestigt wird das Kantenband am Werkstück beispielsweise dadurch, dass vor dem Fügen das Kantenband auf der Fügeseite entweder durch Aufschmelzen oder durch Auftragen eines Klebstoffs haftbar gemacht wird.

Die Erfindung wird nachfolgend anhand der Figuren 1 bis 7 näher erläutert.
Figur 1 zeigt ein erfindungsgemäßes Werkstück als Schnittansicht mit einer profilierten Schmalseite vor dem Anbringen eines Kantenbandes.
Figur 2 zeigt die Ansicht aus Figur 1 nach dem Anbringen eines Kantenbandes.
Figur 3 zeigt einen grundsätzlichen schematischen Aufbau einer erfindungsgemäßen Vorrichtung als Draufsicht.
Figur 4 zeigt die Ausschnittvergrößerung des Details D aus Figur 3.
Figur 5 zeigt einen Schnitt durch den in Figur 4 dargestellten Bereich entlang der Schnittlinie A-A.
Figur 6 zeigt einen Schnitt durch den in Figur 4 dargestellten Bereich entlang der Schnittlinie B-B.
Figur 7 zeigt einen Schnitt durch den in Figur 4 dargestellten Bereich entlang der Schnittlinie C-C.

Die Fig. 1 und 2 wurden bereits in der Beschreibungseinleitung erläutert. Dasselbe gilt für den grundsätzlichen Aufbau gemäß Fig. 3, sodass insoweit zur Vermeidung von Wiederholungen auf die obigen Ausführungen verwiesen wird. Grundsätzlich bezeichnet Z die Vertikalrichtung senkrecht zum Boden oder zu der in Fig. 3 dargestellten Zeichenebene, X ist die Transportrichtung, in der die Werkstücke 1 durch die erfindungsgemäße Vorrichtung 3 transportiert werden, Y bezeichnet die Querrichtung quer zu X und senkrecht zu Z. Das einlaufende Werkstück 1 (vgl. Fig. 3) wird in Pfeilrichtung P von einer Kettenbahn 4 durch die erfindungsgemäße Vorrichtung 3 transportiert. Das Kantenband 2 wird dem Werkstück 1 über eine hier nicht gezeigte Zuführeinrichtung zugeführt. Das Werkstück 1 besitzt (wie in Fig. 1 zu sehen) eine Schmalseite 11, die profiliert ist. Im gezeigten Beispiel ist eine konkave Profilierung zwischen den Linien L1 und L2 vorhanden. Wie man in Fig. 3 erkennt, ist die Formeinrichtung 5 auf der dem Kantenband 2 zugewandten Seite mit leicht schrägem Verlauf zur Richtung X bzw. P so angeordnet, dass sie zumindest mit ihrem in Pfeilrichtung P weiter zum Fügebereich F hin gelegenen Abschnitt 5b zumindest teilweise in diese Profilierung zwischen den Linien L1 und L2 hineinreicht.

Letzteres ist insbesondere in Fig. 4 dargestellt. Die Formeinrichtung 5 weist eine in einem Winkel zur Richtung X schräg auf den Fügebereich F zulaufende Flanke auf, sodass das einlaufende Kantenband 2, welches an der Formeinrichtung 5 umgeformt oder verformt wird, gleichzeitig in die Profilierung zwischen L1 und L2 hineingeführt wird. Im Fügebereich erfolgt dann ein Andrücken des zuvor haftbar gemachten Kantenbandes 2 an das Werkstück 1.

Wie in Fig. 5 gezeigt, liegt das zunächst im hier gezeigten Schnitt ebene Kantenband 2 zwischen dem Werkstück 1 und der Formeinrichtung 5, die ihrerseits ein Formgebungselement 5a, z. B. einen Formstab, aufweist, dessen Außenkontur in etwa der Profilierung bei 11 am Werkstück 1 entspricht. Jedenfalls sollte eine ähnliche Kontur vorliegen. In die Formeinrichtung 5 wird heiße Druckluft 8 eingeführt und gelangt in das Formgebungselement 5a. Dieses wird dabei aufgrund der Wärmeübertragung von der heißen Druckluft 8 an das Formgebungselement 5a erwärmt. Auf der anderen Seite sind im Formgebungselement 5a zumindest an der dem Kantenband 2 zugewandten Seite Öffnungen vorhanden, die den Austritt der heißen Druckluft 8 durch diese Öffnungen in Richtung des Kantenbandes 2 ermöglichen. Dadurch wird um das Formgebungselement 5a herum ein Druckluftpolster aufgebaut. Im weiteren Verlauf (vgl. Fig. 4) des Vorschubs des Kantenbandes in Richtung F wird dieses näher an das Formgebungselement 5a bzw. näher an das Werkstück 1 herangeführt. Dadurch gelangt das Kantenband in den Wirkbereich des Formgebungselements 5a und wird erwärmt und so verformbar gemacht, wie man beispielsweise in Fig. 6 erkennt. In Fig. 7 ist schließlich zu erkennen, wie aufgrund der schrägen Konturführung des Formgebungselements 5a bzw. der Formeinrichtung 5 relativ zur Vorschubrichtung P bzw. Richtung X das im Wirkbereich der Formeinrichtung 5 befindliche, verformte Kantenband 2 allmählich näher an die Schmalseite des Werkstücks 1 und in die Vertiefung zwischen L1 und L2 hineingeführt wird.

Nach Austritt des Kantenbandes 2 aus dem Wirkbereich der Formeinrichtung 5 erfolgt dann mit bekannten Andruckwerkzeugen das Andrücken bzw. Fügen des Kantenbandes an die Schmalseite des Werkstücks 1. Damit das Fügen funktioniert, muss vor dem Andrücken des Kantenbandes 2 an das Werkstück 1 entweder zwischen dem Wirkbereich in der Zuführstrecke 12 (vgl. Fig. 4) und dem Fügebereich F des Kantenbandes 2 im Wirkbereich oder auf der dem Fügebereich abgewandten Seite des Wirkbereichs auf der an das Werkstück 1 zu fügenden Seite des Kantenbandes dieses entweder mit einem Haftmittel versehen, aufgeschmolzen oder/und es muss das Werkstück entsprechend mit einer Klebeschicht beschichtet werden.

Dadurch, dass sich ein Druckluftpolster um das Formgebungselement 5a herum ausbildet, werden Kantenband 2 und Formgebungselement 5a aufgrund dieses Druckluftpolsters auf Abstand gehalten und so ein direkter Kontakt zwischen der Dekorseite des Kantenbandes, also der im gefügten Zustand außen liegenden Sichtseite des Kantenbandes 2, und dem Formgebungselement reduziert oder vermieden, sodass Spuren auf der Dekorseite ebenfalls beim Umformen nicht oder nur marginal auftreten können.

## Patentansprüche

**1.** Vorrichtung (3) zum Anbringen eines Kantenbandes (2) an die Schmalseiten (11) von plattenförmigen Werkstücken (1) aus Holz oder Holzersatzstoff, wobei die Vorrichtung (3) eine Kantenbandzuführeinrichtung, die ein Kantenband (2) über eine Zuführstrecke (12) in Richtung eines Werkstücks (1) bis zu einem Fügebereich (F) transportiert, in welchem das Kantenband (2) an das Werkstuck (1) gefügt wird, sowie
eine Formeinrichtung (5) umfasst, welche ein Formgebungselement (5a), insbesondere einen Formstab, aufweist und dazu ausgelegt ist, dem Kantenband (2) eine im Querschnitt zu seiner Längserstreckungsrichtung betrachtet von der ebenen Form abweichende, insbesondere gewölbte, Form zu verleihen,
**dadurch gekennzeichnet,**
**dass** die Formeinrichtung (5) mit einer Druckluftzufuhr (8) verbunden ist, die heiße Druckluft bereitstellt, wobei die Formeinrichtung (5) wenigstens ein Druckluftleitungsmittel umfasst, welches die zugeführte heiße Druckluft in das Formgebungselement (5a) führt, wobei das Formgebungselement (5a) über Luftaustrittsöffnungen verfügt, über welche die in das Formgebungselement (5a) hineingeführt heiße Druckluft aus den Formgebungselement (5a) austreten kann.

**2.** Vorrichtung (3) nach Anspruch 1,
**dadurch gekennzeichnet,**
**dass** die Formeinrichtung (5) entlang der Zuführstrecke (12) so positioniert ist, dass ein entlang der Zuführstrecke (12) transportiertes Kantenband (2) in den Wirkbereich der Formeinrichtung (5) gelangt.

**3.** Vorrichtung (3) nach Anspruch 2,
**dadurch gekennzeichnet,**
**dass** der Wirkbereich der Formeinrichtung (5) bis zum oder bis kurz vor den Fügebereich (F) reicht.

**4.** Vorrichtung (3) nach einem der vorigen Ansprüche,
**dadurch gekennzeichnet,**
**dass** das Formgebungselement (5a) eine Außenkontur aufweist, die einer Negativform einer dem Kantenband (2) zu verleihenden Kontur entspricht.

**5.** Vorrichtung (3) nach einem der vorigen Ansprüche,
**dadurch gekennzeichnet,**
**dass** die Luftaustrittsöffnungen wenigstens auf der der Zuführstrecke (12) zugewandten Seite des Formgebungselements (5a) vorhanden sind.

**6.** Verfahren für die Verarbeitung eines Kantenbandes (2), bei welchem eine Vorrichtung (3) nach einem der vorigen Ansprüche eingesetzt wird, wobei das Verfahren folgende Schritte umfasst:
a. es wird ein Kantenband (2) bereitgestellt;
b. das Kantenband (2) wird entlang der Zuführstrecke (12) in Richtung eines Werkstücks (1) oder Fügebereichs (F) transportiert;
c. das Kantenband (2) wird entlang der Zuführstrecke mit der Formeinrichtung (5) durch Einleiten von heißer Druckluft erwärmt und umgeformt;
d. das so erwärmte Kantenband (2) wird an die Schmalseite des Werkstücks (1) gefügt.

**6.** Verfahren nach Anspruch 6,
**dadurch gekennzeichnet,**
**dass** das Kantenband (2) im Bereich der Zuführstrecke (12) durch den Wirkbereich der Formeinrichtung (F) transportiert und dabei mit aus den Öffnungen des Formgebungselements (5a) austretender heißer Druckluft erwärmt und an die profilierte Schmalseite des zu bekantenden Werkstücks (1) herangeführt wird.

**7.** Verfahren nach einem der Ansprüche 6 oder 7,
**dadurch gekennzeichnet,**
**dass** das Kantenband in Schritt d. an die Schmalseite des Werkstücks (1) gefügt wird, indem eine Andruckrolle (6) und/oder ein Andruckschuh das Kantenband (2) gegen die Schmalseite drückt.
